# EUROPÄISCHE PATENTSCHRIFT

(11) **EP 1 026 082 B1**
(45) Veröffentlichungstag und Bekanntmachung des Hinweises auf die Patenterteilung: **03.11.2004**
(21) Anmeldenummer: 00100608.9
(22) Anmeldetag: 13.01.2000
(51) Int. Cl.: B65B 57/02

(54) **Verfahren und Vorrichtung zur überprüfung von (Zigaretten-) Packungen hinsichtlich korrekter Positionierung von Banderolen**
Method and device for checking of packages (for cigarettes) relating to the correct position of banderoles
Procédé et dispositif pour contrôler des emballages (pour cigarettes) concernant la position correcte de banderoles

(30) Priorität: 04.02.1999 DE 19904671
(43) Veröffentlichungstag der Anmeldung: 09.08.2000
(73) Patentinhaber: Focke & Co. (GmbH & Co.), 27283 Verden (DE)
(72) Erfinder: Focke, Heinz, 27283 Verden (DE); Sinnerbrink, Ralf, 27308 Kirchlinteln (DE)
(74) Vertreter: Bolte, Erich, Dipl.-Ing.

(56) Entgegenhaltungen:
- EP-A- 0 299 316
- EP-A- 0 314 521
- EP-A- 0 523 441
- DE-A- 4 016 150
- DE-A- 4 441 245
- US-A- 4 053 056
- US-A- 4 972 494

## Beschreibung

Die Erfindung betrifft ein Verfahren zur Überprüfung von Gegenständen, wie Packungen, hinsichtlich korrekter Positionierung von aufliegenden Zuschnitten, Etiketten oder dergleichen, insbesondere zur Überprüfung der korrekten Anordnung von (Steuer-)Banderolen bei Zigarettenpackungen. Weiterhin betrifft die Erfindung eine Vorrichtung zur Durchführung des Verfahrens.

Packungen werden vielfach nach der Herstellung bzw. Füllung mit Etiketten, Banderolen oder dergleichen versehen, die auf die Außenseite der Packung aufgebracht werden, zum Beispiel durch Klebung. Es kommt darauf an, dass der aufgebrachte Zuschnitt eine korrekte Position hat. Dies ist vor allem wichtig bei Zigarettenpackungen, die mit einer Steuer- oder Verschlussbanderole versehen sind. Eine Schiefstellung derselben ist unerwünscht.

Der Erfindung liegt die Aufgabe zugrunde, Maßnahmen für eine Kontrolle von Packungen, insbesondere Zigarettenpackungen, hinsichtlich korrekter Positionierung von Etiketten, Banderolen oder dergleichen vorzuschlagen.

Zur Lösung dieser Aufgabe ist das erfindungsgemäße Verfahren durch folgende Merkmale gekennzeichnet:
a) mindestens eine Randkante des Zuschnitts bzw. der Banderole wird durch die Sensoren durch einen von diesen ausgesandten und nach Reflexion empfangenen Prüfstrahl erkannt,
b) mindestens zwei Sensoren tasten im Abstand voneinander liegende Prüfstellen bzw. Prüfpunkte auf derselben Randkante ab,
c) von den Sensoren aufgenommene Positionssignale werden von einer Auswerteeinheit hinsichtlich eines eventuellen Versatzes der Prüfpunkte zueinander ausgewertet.

Aus der US 4,643,027 ist eine Vorrichtung zum Prüfen von Zigarettenpackungen gemäss dem Oberbegriff des Anspruchs 6 bekannt, bei der auch die Position und die Ausrichtung eines aufliegenden Zuschnitts geprüft wird und zwar hinsichtlich der Orientierung, also einer eventuellen Schiefstellung, und der Position des Zuschnittes - mittig auf einer Stirnseite der Packung. Die Art und Weise der Ermittlung dieser Informationen über den Zuschnitt ist jedoch nicht erläutert.

Aus der EP 0 299 316 A2 ist eine Prüfeinrichtung zum Prüfen von Etiketten auf Musikkassetten hinsichtlich korrekter Position bekannt. Dazu wird mittels zweier ortsfester optischer Sensoren der Bereich einer erwarteten Position einer Randkante des Etiketts erfasst. Befindet sich eine Randkante im Erfassungsbereich ergibt sich ein spezifisches Reflektionsverhalten anhand dessen auf die korrekte Position des Zuschnitts geschlossen werden kann.

Ein derartiges Prüfverfahren wird während des Transports der Packungen durchgeführt, nämlich indem die Packungen an einer Prüfvorrichtung mit Sender und Empfänger für einen Prüfstrahl, insbesondere einen Laserstrahl, vorbeibewegt werden.

Das erfindungsgemäße Verfahren sieht zwei prinzipielle Messverfahren vor: Zum einen wird mit Hilfe der Prüfstrahlen eine Distanzmessung durchgeführt. Dabei wird erfindungsgemäß berücksichtigt, dass das auf einer Packungsfläche aufliegende Etikett bzw. die aufliegende Banderole eine geringere Distanz aufweist vom Prüforgan als die übrige Fläche der Packung. Es wird demnach die Kontur der Oberfläche abgetastet. Die Kante des Etiketts bzw. der Banderole bildet eine Abstufung in der Kontur.

Eine Alternative des erfindungsgemäßen Verfahrens besteht darin, dass optische Sensoren eingesetzt werden, die auf Kontraste hinsichtlich der Helligkeit und/oder Farbe des Untergrundes reagieren. Bei diesem Verfahren wird unterstellt, dass das abzutastende Etikett bzw. die Banderole einen anderen Helligkeitswert aufweist als die benachbarte Packungsfläche, so dass eine Kante des Etiketts bzw. der Banderole so abgetastet werden kann.

Nach dem erfindungsgemäßen Verfahren sind mindestens zwei Sensoren bzw. zwei im Abstand voneinander liegende Abtaststellen vorgesehen, nämlich Prüfpunkte an dem abzutastenden Rand des Etiketts bzw. der Banderole. Die Sensoren sind in einer solchen Relativstellung positioniert, dass bei einer beispielsweise schräg oder versetzt angeordneten Banderole ein zeitlicher bzw. räumlicher Versatz beim Abtasten der Prüfstellen erkannt und hieraus über eine zentrale Auswerteeinrichtung ein Fehlersignal abgeleitet wird. Dies wiederum führt zu einem Aussondern der Fehlpackung.

Weitere Merkmale der Erfindung beziehen sich auf die Durchführung des Prüfverfahrens sowie auf die Anordnung und Ausgestaltung der Prüforgane.

Ein Ausführungsbeispiel einer Vorrichtung für die Fertigung bzw. Überprüfung von Zigarettenpackungen wird nachfolgend anhand der Zeichnungen näher erläutert. Es zeigt:
- Fig. 1: eine Zigarettenpackung in perspektivischer Ansicht,
- Fig. 2: eine Draufsicht auf einen stirnseitigen Bereich der Zigarettenpackung während der Prüfung,
- Fig. 3: eine Teilansicht einer Verpackungsmaschine in vereinfachter Darstellung,
- Fig. 4: einen Umfangsausschnitt eines Trockenrevolvers der Verpackungsmaschine gemäß Fig. 3 in vergrößertem Maßstab,
- Fig. 5: eine Einzelheit des Revolvers in einem Axialschnitt, nämlich in der Schnittebene V-V der Fig. 4,
- Fig. 6: eine Draufsicht auf einen Prüfbereich des Revolvers entsprechend der Sichtebene VI-VI,
- Fig. 7 bis Fig. 10: graphische Darstellungen eines Prüfverfahrens,
- Fig. 11: eine Zigarettenpackung in Seitenansicht zur Darstellung eines anderen Prüfverfahrens,
- Fig. 12: die Zigarettenpackung gemäß Fig. 11 in Stirnansicht,
- Fig. 13: ein Organ eines Prüforgans zu dem Ausführungsbeispiel der Fig. 11.

Die in den Zeichnungen dargestellten Ausführungsbeispiele befassen sich mit der Überprüfung von Zigarettenpackungen 10 hinsichtlich der korrekten Positionierung einer Banderole 11. Bei der Zigarettenpackung 10 handelt es sich um eine Weichbecherpackung mit quaderförmigem Format. Die Banderole 11 erstreckt sich im Bereich einer Stirnwand 12, und zwar mittig zu dieser mit Schenkeln 13, 14 im Bereich einer Vorderwand 15 und einer gegenüberliegenden Rückwand 16.

Die Banderole 11 wird nach Fertigstellung der Zigarettenpackung 10 an dieser angebracht und durch Klebung befestigt. Dabei können vereinzelt Schiefstellungen der Banderole 11 auftreten, wie in Fig. 1, Fig. 2 und Fig. 12 angedeutet. Derartige Zigarettenpackungen 10 mit unkorrekt positionierter Banderole 11 sollen erkannt und ausgesondert werden.

Zur Überprüfung der Position der Banderole 11 wird diese gemäß Fig. 1 bis Fig. 6 im Bereich des Schenkels 13 abgetastet. Das dabei angewendete Prüf- bzw. Meßverfahren ist so ausgebildet, dass mindestens eine Randkante 17, 18 der Banderole 11 bzw. des Schenkels 13, also eine quer zur Bewegungsrichtung der Zigarettenpackung 10 verlaufende Begrenzung, erkannt und daraus die Relativstellung der Banderole 11 rekonstruiert wird.

Zu diesem Zweck werden zwei im Abstand voneinander angeordnete Prüfbereiche bzw. Prüfpunkte 19, 20 an der Banderole 11, nämlich an den Randkanten 17, 18 lokalisiert. Die beiden Prüfpunkte 19, 20 müssen bei korrekter Positionierung der Banderole 11 in einer bestimmten Relativstellung zueinander liegen, nämlich auf einer Linie exakt quer zur Stirnwand 12. Bei einem Versatz der Prüfpunkte 19, 20 zueinander liegt eine Fehlstellung der Banderole 11 vor.

Die Relativstellung der Prüfpunkte 19, 20 wird berührungslos durch Sensoren 21, 22 ermittelt. Diese sind mit Abstand von der Bewegungsbahn der Zigarettenpackungen 10 positioniert. Die Zigarettenpackungen 10 werden in Querrichtung gefördert, also derart, dass die Randkanten 17, 18 der Banderole 11 quer zur Bewegungsrichtung (Pfeil 23) gerichtet sind.

Die Relativstellung der Sensoren 21, 22 ist derart, dass bei der Bewegung der Zigarettenpackungen 10 ein Sensor 21 entlang einer ersten Prüflinie 24 und der andere Sensor 22 die Banderole 11 entlang einer zweiten, mit Abstand verlaufenden Prüflinie 25 abtastet. Beide Prüflinien 24, 25 verlaufen parallel zueinander im Bereich der Banderole 11, nämlich des Schenkels 13.

Die Sensoren 21, 22 erfassen die dreidimensionale Gestalt der Banderole 11. Zu diesem Zweck wird der Abstand einer Prüfebene von dem jeweiligen Sensor 21, 22 gemessen. Im Bereich der Banderole 11 ist ein anderer, geringerer Abstand gegeben als außerhalb der Banderole 11 im Bereich der Vorderwand 15 der Packung. Für diesen Zweck eignen sich vorteilhafterweise optische Analogsensoren, die vorzugsweise mit Laserdioden arbeiten. Ein Prüfstrahl 26 wird auf die zugekehrte Seite der Zigarettenpackung 10 gerichtet und reflektiert. Nach einem geeigneten Meßverfahren, insbesondere nach dem sogenannten Triangulationsverfahren, wird der Abstand exakt gemessen.

Fig. 7 und Fig. 9 zeigen ein Profil des abgetasteten Bereichs der Zigarettenpackung 10. Auf der Ordinate 27 ist der Abstand, also das Profil entlang der Prüflinie 24, 25 aufgetragen. Die Abszisse 28 gibt den Prüfweg wieder. Die eigentliche Prüfstrecke 29 entspricht dem Weg, der durch die Sensoren 21, 22 unter korrekter Abstandsmessung abgetastet wird. Es entsteht eine Abstandskurve 30 mit dem Profil der Banderole 11. In der Mitte entsteht eine Lücke im Bereich der Abstandskurve 30, da in diesem Bereich ein Steg 53 als Teil der Außenwand 43 abgetastet wird. Die entsprechenden Abstandssignale werden ausgeblendet.

Die Auswertung - in einer nicht gezeigten Auswerteeinheit - basiert auf der ersten Ableitung der Abstandskurve 30. Es wird demnach eine Steigungskurve 31 ermittelt (Fig. 8, Fig. 10). Aufgrund der Rauhigkeit der Oberfläche entsteht eine Vielzahl von Peaks. Die Randkanten 17, 18 bilden einen entsprechenden Kantenpeak 32, 33. Diese beiden Kantenpeaks 32, 33 müssen sich in einem vorgegebenen räumlichen Bereich erstrecken, wenn die Banderole 11 exakt positioniert ist (Fig. 8). Fig. 9 und Fig. 10 zeigen eine Fehlposition der Banderole 11 mit um einen Abstand 34 versetzter Lage der Randkanten 17, 18 und entsprechendem Versatz der Kantenpeaks 32, 33. Bei der Messung bzw. Prüfung einer Banderole 11 mit einer Schrägstellung entsprechend den gestrichelten Linien wird die Messung entlang der ersten Prüflinie 24 das Bild gemäß Fig. 7 bzw. Fig. 8 ergeben. Die Abtastung entlang der Prüflinie 25 führt zu dem in Fig. 9 und Fig. 10 festgestellten Ergebnis. Die vergleichende Gegenüberstellung der Kantenpeaks 32, 33 in Fig. 8 einerseits und Fig. 10 andererseits führt zum Erkennen der Fehlstellung der Banderole 11.

Die beschriebene Messung wird am besten nach einer gewissen Fixierung der Banderole 11 (oder eines anderen Zuschnitts) durchgeführt. Die Verpackungsmaschine kann entsprechend US 5 544 467 ausgebildet sein. Die weitgehend fertiggestellten Zigarettenpackungen 10 werden von einem Faltrevolver 35 über einen Zwischenrevolver 36 einem Trockenrevolver 37 übergeben. Auch dieser kann nach Maßgabe von US 5 544 467 ausgebildet sein. Der Trockenrevolver 37 besteht aus einer Mehrzahl von längs des Umfangs angeordneten, achsparallelen, langgestreckten Taschen 38. Diese sind schachtartig ausgebildet mit einem Innenquerschnitt, der etwa dem Außenquerschnitt der Zigarettenpackungen 10 entspricht. Diese werden in achsparalleler Richtung schrittweise durch die Taschen hindurchgeschoben, wobei beim Einschieben einer Zigarettenpackung 10 in eine Tasche 38 durch einenSchieber 39 (Fig. 6) eine in einer Querebene bereitgehaltene Banderole 11 U-förmig um die Stirnwand 12 herumgefaltet wird. Der Einschub der Zigarettenpackung 10 in die Tasche 38 bewirkt, dass auf der gegenüberliegenden Seite (in Fig. 6 links) eine Zigarettenpackung 10 aus derselben Tasche 38 ausgeschoben wird.

Die Tasche 38 umfaßt die (drei) Zigarettenpackungen 10 mit einem C-förmigen Taschenprofil 40. Dieses gibt einen seitlichen Bereich der Zigarettenpackungen 10 frei. Eine bewegbare Seitenleiste 41 bildet eine Seitenwand der Tasche 38. Die Seitenleiste 41 ist mit einem schwenkbaren Hebel 42 verbunden. Während der Schubbewegung der Zigarettenpackungen 10 in der Tasche 38 ist die Seitenleiste 41 geringfügig zurückbewegt, so dass die Zigarettenpackungen 10 frei bewegt werden können.

Die beschriebene Überprüfung der Zigarettenpackungen 10 hinsichtlich der Positionierung der Banderole 11 erfolgt im Bereich der Taschen 38, und zwar an der randseitigen, für den Ausschub aus der Tasche 38 bereiten Zigarettenpackung 10. Die Tasche 38 bzw. eine Außenwand 43 derselben ist im Wirkungsbereich der Sensoren 21, 22 mit endseitigen Ausnehmungen 44 und 45 versehen. Die zu prüfende Packung 10 ist so positioniert, dass sich die Banderole 11 bzw. deren Schenkel 13 mit den Randkanten 17, 18 im Bereich der Ausnehmungen 44, 45 befinden. Es werden nacheinander beide Randkanten 17, 18 durch die Sensoren 21, 22 abgetastet. Ein zwischen den Ausnehmungen 44, 45 gebildete Steg 53 hält die Zigarettenpackung 10 bzw. die Banderole 11 in der packungsgemäßen Position.

Die queraxialen Begrenzungen der Ausnehmungen 44, 45 sind von abgeschrägten Flächen begrenzt, nämlich von Abschrägungen 54. Diese sind so gerichtet, dass ein Reflexionsstrahl 55 des Sensors 21 für die innenliegende Prüflinie 25 ohne Beeinträchtigung durch die Außenwand 43 gebildet werden kann. Dadurch ist es möglich, die Prüflinie 25 nahe dem freien Querrand der Banderole 11 zu positionieren und gleichwohl die Banderole 11 bzw. den Schenkel 13 in voller Breite durch die Außenwand 43 in einem Randbereich abzudecken.

Die Sensoren 21, 22 weisen jeweils Sender 46 und Empfänger 47 auf. Innerhalb eines Gehäuses ist eine Laserdiode oder eine andere Prüfstrahlquelle angeordnet. Die Sensoren 21, 22 sind über Leitungen 48 mit einer Auswerteeinheit (nicht gezeigt) verbunden. Aus Platzgründen sind die Sensoren 21, 22 in Umfangsrichtung des Trockenrevolvers 37 und in Radialrichtung desselben versetzt zueinander angeordnet. Die Auswertung erfolgt unter Mitwirkung eines der Verpackungsmaschine zugeordneten Resolvers (nicht gezeigt), der die exakte Winkelstellung aller Aggregate der Maschine erkennt. Die von den Sensoren 21, 22 erzeugten Signale werden demnach in Winkelstellungen umgesetzt. Dabei kann eine Fehlstellung von zum Beispiel 1° bis 3° als noch annehmbare Schiefstellung der Banderole 11 annehmbar sein. Die Prüfung läßt demnach einen Toleranzbereich hinsichtlich der Position der Banderole zu.

Erkannte Fehlpackungen werden ausgesondert. Die aus dem Trockenrevolver 37 austretenden Zigarettenpackungen 10 werden an einen Bandförderer 49 übergeben. Dieser transportiert die Zigarettenpackungen 10 zu einem Abförderer 50. Fehlpackungen werden durch einen Vorförderer 51 ausgesondert und an einen Fehlpackungsförderer 52 übergeben. Insoweit entspricht die Einrichtung vorzugsweise derjenigen gemäß US 5 784 855.

Nach Ausführungsbeispiel gemäß Fig. 11 und Fig. 12 wird die Positionsprüfung für die Banderole 11 im Bereich der Stirnwand 12 der Zigarettenpackung 10 durchgeführt. Ein Prüforgan mit (beispielsweise) zwei nebeneinander bzw. übereinander angeordneten Sensoren 56, 57 ist ortsfest seitlich neben einer Bewegungsbahn für die Zigarettenpackungen 10 positioniert. Die Prüfung kann dabei, wie bei dem vorstehend beschriebenen Ausführungsbeispiel, im Bereich eines Trockenrevolvers 37 erfolgen. Die Prüfung kann aber auch im Bereich eines anderen, zum Beispiel geradlinigen Packungsförderers durchgeführt werden, indem die Stirnwände 12 seitwärts gerichtet sind.

Das Prüfaggregat, nämlich die Sensoren 56, 57, arbeiten nach einem anderen Prüfprinzip. Die Sensoren 56, 57 sind kontrast- bzw. farbempfindlich. Dies bedeutet, dass ein auf die Stirnwand 12 bzw. Banderole 11 gerichteter Prüfstrahl 58, 59 unmittelbar reflektiert und durch denselben Sensor 56, 57 wieder aufgenommen wird. Die Sensoren 56, 57 sind über Leitungen 60, 61, insbesondere Glasfaserkabel, mit einer vorzugsweise entfernt positionierten Aufnahmeeinheit 62 verbunden. Diese reagiert auf Kontrast- bzw. Helligkeitsunterschiede der reflektierten Prüfstrahlen 58, 59. Durch die Kontrastunterschiede wird die abzutastende bzw. zu prüfende Randkante 17, 18 der Banderole 11 erkannt, da diese üblicherweise einen anderen Helligkeitswert hat als die benachbarte Fläche der Packung.

Entsprechend dem oben beschriebenen Ausführungsbeispiel bilden die beiden Sensoren 56, 57 bzw. die Prüfstrahlen 58, 59 eine Prüflinie durch die Bewegung der Packungen bzw. der Stirnwand 12. Auf dem Weg derselben werden die Prüfpunkte 19, 20 erkannt in Folge des Kontrastwechsels.

Bei einer korrekt positionierten Banderole 11 werden beide Sensoren 56, 57 zur selben Zeit den Helligkeits- bzw. Kontrastwechsel erkennen. Bei einer schräg oder in anderer Weise unkorrekt positionierten Banderole 11 ergibt sich ein zeitlicher und damit räumlicher Versatz der Prüfpunkte 19, 20. Hieraus wird von der Aufnahmeeinheit 62 über eine Steuerleitung 63 ein Signal an eine Auswerteeinheit übermittelt.

Die beschriebenen Prüfvorrichtungen, insbesondere diejenige gemäß Fig. 11 bis Fig. 13, ist auch geeignet zur Feststellung von Banderolen 11, die zwar exakt quer zur Stirnwand 12 gerichtet sind, aber versetzt zur Mitte der Stirnwand 12 liegen. Durch die Überwachung der Bewegungsabläufe aller Organe einer Verpackungsmaschine ist exakt der Zeitpunkt definiert, an dem die Randkante 17 oder 18 die beiden Sensoren 56, 57 bzw. die Prüfstrahlen 58, 59 passieren muss. Liegt eine zeitliche Verschiebung in der einen oder anderen Richtung vor, ergibt sich hieraus eine Fehlposition der Banderole.

### Bezugszeichenliste:

- 10: Zigarettenpackung
- 11: Banderole
- 12: Stirnwand
- 13: Schenkel
- 14: Schenkel
- 15: Vorderwand
- 16: Rückwand
- 17: Randkante
- 18: Randkante
- 19: Prüfpunkt
- 20: Prüfpunkt
- 21: Sensor
- 22: Sensor
- 23: Pfeil
- 24: Prüflinie
- 25: Prüflinie
- 26: Prüfstrahl
- 27: Ordinate
- 28: Abszisse
- 29: Prüfstrecke
- 30: Abstandskurve
- 31: Steigungskurve
- 32: Kantenpeak
- 33: Kantenpeak
- 34: Abstand
- 35: Faltrevolver
- 36: Zwischenrevolver
- 37: Trockenrevolver
- 38: Tasche
- 39: Schieber
- 40: Taschenprofil
- 41: Seitenleiste
- 42: Hebel
- 43: Außenwand
- 44: Ausnehmung
- 45: Ausnehmung
- 46: Sender
- 47: Empfänger
- 48: Leitung
- 49: Bandförderer
- 50: Abförderer
- 51: Vorförderer
- 52: Fehlpackungsförderer
- 53: Steg
- 54: Abschrägung
- 55: Reflexionsstrahl
- 56: Sensor
- 57: Sensor
- 58: Prüfstrahl
- 59: Prüfstrahl
- 60: Leitung
- 61: Leitung
- 62: Aufnahmeeinheit
- 63: Steuerleitung

## Patentansprüche

1. Verfahren zum Überprüfen von Gegenständen, wie Packungen, hinsichtlich korrekter Positionierung von aufliegenden Zuschnitten, wie Etiketten, insbesondere zur Überprüfung der korrekten Anordnung von Banderolen (11) bei Zigarettenpackungen (10),
wobei die Gegenstände bzw. Packungen (10) an Sensoren (21, 22; 56, 57) vorbeibewegt werden, **gekennzeichnet durch** folgende Merkmale:
a) mindestens eine Randkante (17, 18) des Zuschnitts bzw. der Banderole (11) wird **durch** die Sensoren (21, 22; 56, 57), nämlich **durch** einen von diesen ausgesandten und nach Reflexion empfangenen Prüfstrahl erkannt,
b) mindestens zwei Sensoren (21, 22; 56, 57) tasten im Abstand voneinander liegende Prüfstellen bzw. Prüfpunkte (19, 20) auf derselben Randkante (17, 18) ab,
c) von den Sensoren (21, 22; 56, 57) aufgenommene Positionssignale werden von einer Auswerteeinheit hinsichtlich eines eventuellen Versatzes der Prüfpunkte (19, 20) zueinander ausgewertet.

2. Verfahren nach Anspruch 1, **dadurch gekennzeichnet, dass** die Kontur bzw. Position des Zuschnitts oder der Banderole (11) durch Abstandsmessung ermittelt wird, insbesondere durch einen reflektierten Prüfstrahl der Sensoren (21, 22).

3. Verfahren nach Anspruch 1 oder 2, **dadurch gekennzeichnet, dass** die Sensoren (21, 22; 56, 57) einen Bereich der Zigarettenpackung (10) abtasten, nämlich eine Prüfstrecke (29), in deren Bereich sich die Banderole (11) befindet.

4. Verfahren nach Anspruch 1 oder einem der weiteren Ansprüche, **dadurch gekennzeichnet, dass** von der abgetasteten Oberflächenkontur im Bereich der Banderole (11) eine erste Ableitung gebildet wird und dass so erzeugte Peaks nach Maßgabe der gemessenen Abstände ermittelt und Kantenpeaks (32, 33) aufgrund von Randkanten (17, 18) der Banderole (11) hinsichtlich ihrer Position miteinander verglichen werden.

5. Verfahren nach Anspruch 1 oder einem der weiteren Ansprüche, **dadurch gekennzeichnet, dass** die Kontur bzw. Position des Zuschnitts oder der Banderole (11) durch Messung von Helligkeitsunterschieden durch den reflektierten Prüfstrahl der Sensoren (56, 57) ermittelt wird.

6. Vorrichtung zur Überprüfung von Gegenständen, wie Packungen, hinsichtlich korrekter Positionierung von aufliegenden Zuschnitten, wie Etiketten, insbesondere zur Überprüfung der korrekten Anordnung von Banderolen (11) bei Zigarettenpackungen (10), wobei die Packungen (10) durch einen Förderer, insbesondere durch einen Trockenrevolver (37), an ortsfest positionierten Sensoren (21, 22; 56, 57) vorbeibewegt werden,
**dadurch gekennzeichnet,**
**dass** die Relativstellung der Sensoren (21, 22; 56, 57) derart gewählt ist, dass im Bereich einer quer zur Förderrichtung liegenden Randkante (17, 18) des Zuschnitts bzw. der Banderole (11) mindestens zwei im Abstand voneinander angeordnete, auf derselben Randkante (17, 18) liegende Prüfpunkte (19, 20) erkennbar sind und entsprechende Signale zur Ermittlung eines Versatzes zwischen den Prüfpunkten (19, 20) einer Auswerteeinheit zuführbar sind.

7. Vorrichtung nach Anspruch 6, **dadurch gekennzeichnet, dass** die Zigarettenpackungen (10) während der Prüfung in Taschen (38) des Förderers bzw. des Trockenrevolvers (37) positioniert sind und dass der Bereich der Banderole (11) bzw. der Randkanten (17, 18) derselben nach außen, nämlich gegenüber den Sensoren (21, 22; 56, 57), freiliegt, insbesondere durch Anordnung von Ausnehmungen (44) in einer Außenwand (43) der Taschen (38).

8. Vorrichtung nach Anspruch 7 oder einem der weiteren Ansprüche, **dadurch gekennzeichnet, dass** im Bereich der Außenwand (43) der Taschen (38) zwei Ausnehmungen (44, 45) gebildet sind, in deren Bereich sich die abzutastenden Konturen des Etiketts bzw. der Banderole (11) befinden, insbesondere deren Randkanten (17, 18), wobei zwischen den Ausnehmungen (44, 45) ein Steg (53) gebildet ist.

9. Vorrichtung nach Anspruch 6 oder einem der weiteren Ansprüche, **dadurch gekennzeichnet, dass** die oberhalb bzw. mit Abstand von der Bewegungsbahn der Zigarettenpackungen (10) positionierten Sensoren (21, 22; 56, 57) in Bewegungsrichtung und quer zu dieser mit Abstand voneinander angeordnet sind, wobei der Querabstand der Sensoren (21, 22; 56, 57) dem Abstand der Prüfpunkte (19, 20) entspricht.

10. Vorrichtung nach Anspruch 6 oder einem der weiteren Ansprüche, **dadurch gekennzeichnet, dass** die Prüfung der Zigarettenpackungen (10) im Bereich der langgestreckten Tasche (38) des Trockenrevolvers (37) an der randseitigen, auszustoßenden Zigarettenpackung (10) durchgeführt wird und dass eine eventuelle Fehlpackung durch einen Fehlpackungsförderer (52) abförderbar ist.

11. Vorrichtung nach Anspruch 6 oder einem der weiteren Ansprüche, **dadurch gekennzeichnet, dass** die Position der Banderole (11) einer Zigarettenpackung (10) im Bereich einer Stirnwand (12) derselben abtastbar ist, wobei die Stirnwand (12) während des Transports durch einen Förderer seitwärts gerichtet und zwei Sensoren (56, 57) benachbart zur Bewegungsbahn der Zigarettenpackungen (10) ortsfest positioniert sind und übereinander liegende, horizontale Prüfstrahlen (58, 59) auf die Stirnwand (12) richten.

## Claims

1. Process for checking articles, such as packs, for the correct positioning of attached blanks, such as labels, in particular for checking the correct arrangement of material strips (11) on cigarette packs (10), the articles or packs (10) being moved past sensors (21, 22; 56; 57),
**characterized by** the following features:
a) at least one border edge (17, 18) of the blank or of the material strip (11) is detected by the sensors (21, 22; 56, 57), namely by way of a checking beam emitted and, following reflection, received by the sensor,
b) at least two sensors (21, 22; 56, 57) sense spaced-apart checking locations or checking points (19, 20) on the same border edge (17, 18),
c) position signals picked up by the sensors (21, 22; 56, 57) are evaluated by an evaluation unit for a possible offset of the checking points (19, 20) in relation to one another.

2. Process according to Claim 1, **characterized in that** the contour or position of the blank or of the material strip (11) is determined by distance measurement, in particular by a reflected checking beam of the sensors (21, 22).

3. Process according to Claim 1 or 2, **characterized in that** the sensors (21, 22; 56, 57) sense a region of the cigarette pack (10), namely a checking section (29) in the region of which the material strip (11) is located.

4. Process according to Claim 1 or one of the further claims, **characterized in that** a first derivation is formed from the sensed surface contour in the region of the material strip (11), and **in that** peaks produced in this way are determined in accordance with the distances measured and edge peaks (32, 33), on account of border edges (17, 18) of the material strip (11), are compared with one another in terms of their position.

5. Process according to Claim 1 or one of the further claims, **characterized in that** the contour or position of the blank or of the material strip (11) is determined by measuring differences in brightness by way of the reflected checking beam of the sensors (56, 57).

6. Apparatus for checking articles, such as packs, for the correct positioning of attached blanks, such as labels, in particular for checking the correct arrangement of material strips (11) on cigarette packs (10), the packs (10) being moved past stationary sensors (21, 22; 56, 57) by a conveyor, in particular by a drying turret (37), **characterized in that** the relative position of the sensors (21, 22; 56, 57) is selected such that in the region of a border edge (17, 18) of the blank or of the material strip (11), said border edge being located transversely to the conveying direction, at least two spaced-apart checking points (19, 20) located on the same border edge (17, 18) can be detected and corresponding signals can be fed to an evaluation unit for the purpose of determining an offset between the checking points (19, 20).

7. Apparatus according to Claim 6, **characterized in that**, during the checking operation, the cigarette packs (10) are positioned in pockets (38) of the conveyor or of the drying turret (37), and **in that** the region of the material strip (11) or of the border edges (17, 18) of the same is exposed in the outward direction, that is to say opposite the sensors (21, 22; 56, 57), in particular by cutouts (44) being arranged in an outer wall (43) of the pockets (38).

8. Apparatus according to Claim 7 or one of the further claims, **characterized in that** two cutouts (44, 45) are formed in the region of the outer wall (43) of the pockets (38), and the contours of the label or of the material strip (11) which are to be sensed, in particular the border edges (17, 18) thereof, are located in the region of said cutouts, a web (53) being formed between the cutouts (44, 45).

9. Apparatus according to Claim 6 or one of the further claims, **characterized in that** the sensors (21, 22; 56, 57), which are positioned above and/or at a distance from the movement path of the cigarette packs (10), are spaced apart from one another in the movement direction and transversely thereto, the transverse distance between the sensors (21, 22; 56, 57) corresponding to the distance between the checking points (19, 20).

10. Apparatus according to Claim 6 or one of the further claims, **characterized in that** the checking of the cigarette packs (10), in the region of the elongate pocket (38) of the drying turret (37), is carried out on the border-side cigarette pack (10) which is to be ejected, and **in that** a possibly defective pack can be conveyed away by a defective-pack conveyor (52)

11. Apparatus according to Claim 6 or one of the further claims, **characterized in that** it is possible to sense the position of the material strip (11) of a cigarette pack (10) in the region of an end wall (12) of the same, the end wall (12) being directed sideways during transportation by a conveyor, and two sensors (56, 57) being positioned in a stationary manner adjacent to the movement path of the cigarette packs (10) and directing horizontal checking beams (58, 59) located one above the other onto the end wall (12).

## Revendications

1. Procédé de contrôle d'objets tels que paquets en ce qui concerne le positionnement correct de découpes appliquées sur ceux-ci telles qu'étiquettes, en particulier de contrôle du placement correct de banderoles (11) sur des paquets de cigarettes (10), les objets ou paquets (10) passant devant des capteurs (21, 22 ; 56, 57),
**caractérisé par** les caractéristiques suivantes :
a) au moins un côté de bord (17, 18) de la découpe ou de la banderole (11) est perçu par les capteurs (21, 22 ; 56, 57), plus précisément par un faisceau de contrôle émis par ceux-ci et reçu par ceux-ci après réflexion,
b) au moins deux capteurs (21, 22 ; 56, 57) explorent des plages de contrôle ou des points de contrôle (19, 20) situés à distance les uns des autres sur le même côté de bord (17, 18),
c) des signaux de position reçus par les capteurs (21, 22 ; 56, 57) sont exploités par un dispositif d'exploitation en ce qui concerne un éventuel décalage des points de contrôle (19, 20) entre eux.

2. Procédé selon la revendication 1, **caractérisé par le fait que** le contour ou la position de la découpe ou de la banderole (11) est déterminé par mesure de distances, en particulier par un faisceau de contrôle réfléchi des capteurs (21, 22).

3. Procédé selon l'une des revendications 1 et 2, **caractérisé par le fait que** les capteurs (21, 22 ; 56, 57) explorent une zone du paquet de cigarettes (10), plus précisément un trajet de contrôle (29) dans la zone duquel se trouve la banderole (11).

4. Procédé selon la revendication 1 ou une des autres revendications précédentes, **caractérisé par le fait qu'**est formée une dérivée première du contour de surface exploré situé dans la zone de la banderole (11) et que des pics ainsi produits sont déterminés d'après les distances mesurées et des pics de côtés (32, 33) dus à des côtés de bord (17, 18) de la banderole (11) sont comparés entre eux en ce qui concerne leur position.

5. Procédé selon la revendication 1 ou une des autres revendications précédentes, **caractérisé par le fait que** le contour ou la position de la découpe ou de la banderole (11) est déterminé par mesure de différences de luminosité par le faisceau de contrôle réfléchi des capteurs (56, 57).

6. Dispositif de contrôle d'objets tels que paquets en ce qui concerne le positionnement correct de découpes appliquées sur ceux-ci telles qu'étiquettes, en particulier de contrôle du placement correct de banderoles (11) sur des paquets de cigarettes (10), dans lequel un transporteur, en particulier un revolver de séchage (37), fait passer les paquets (10) devant des capteurs fixes (21, 22 ; 56, 57),
**caractérisé par le fait**
**que** la position relative des capteurs (21, 22 ; 56, 57) est choisie de façon que dans la zone d'un côté de bord de la découpe ou de la banderole (11) perpendiculaire à la direction de transport sont perçus au moins deux points de contrôle (19, 20) situés à distance l'un de l'autre ou les uns des autres sur la même côté de bord (17, 18), et des signaux correspondants pour la détermination d'un décalage entre les points de contrôle (19, 20) sont envoyés à un dispositif d'exploitation.

7. Dispositif selon la revendication 6, **caractérisé par le fait que** les paquets de cigarettes (10) se trouvent, pendant le contrôle, dans des poches (38) du transporteur ou du revolver de séchage (37) et que la zone de la banderole (11) ou des côtés de bord (17, 18) de celle-ci est dégagée vers l'extérieur, c'est-à-dire vis-à-vis des capteurs (21, 22 ; 56, 57), en particulier grâce à des évidements (44) faits dans une paroi extérieure (43) des poches (38).

8. Dispositif selon la revendication 7 ou une des autres revendications, **caractérisé par le fait que** dans la zone de la paroi extérieure (43) des poches (38) sont formés deux évidements (44, 45) dans la zone desquels se trouvent les contours à explorer de l'étiquette ou de la banderole (11), en particulier les côtés de bord (17, 18) de celle-ci, entre ces évidements (44, 45) étant formée une dent (53).

9. Dispositif selon la revendication 6 ou une des autres revendications, **caractérisé par le fait que** les capteurs (21, 22 ; 56, 57) placés au-dessus ou à distance de la trajectoire des paquets de cigarettes (10) sont placés à distance les uns des autres dans la direction de mouvement et perpendiculairement à celle-ci, la distance transversale des capteurs (21, 22 ; 56, 57) correspondant à la distance des points de contrôle (19, 20).

10. Dispositif selon la revendication 6 ou une des autres revendications, **caractérisé par le fait que** le contrôle des paquets de cigarettes (10) est effectué dans la zone de la poche allongée (38) du revolver de séchage (37) sur le paquet de cigarettes (10) côté bord à expulser, et que les paquets défectueux éventuels sont évacués par un transporteur de paquets défectueux (52).

11. Dispositif selon la revendication 6 ou une des autres revendications, **caractérisé par le fait que** la position de la banderole (11) d'un paquet de cigarettes (10) est lue dans la zone d'une paroi frontale (12) de celui-ci, cette paroi frontale (12) étant, pendant le transport par un transporteur, dirigée de côté, et deux capteurs (56, 57) étant placés fixes à proximité de la trajectoire des paquets de cigarettes (10) et dirigeant sur la paroi frontale (12) des faisceaux de contrôle horizontaux situés l'un au-dessus de l'autre (58, 59).
